# FASCICULE DE BREVET EUROPEEN

(11) **EP 0 211 772 B1**
(45) Date de publication et mention de la délivrance du brevet: **24.04.1991**
(21) Numéro de dépôt: 86401834.6
(22) Date de dépôt: 19.08.1986
(51) Int. Cl.: A47C 23/06

(54) **Sommier de lit cuvette à lattes**
Beckenförmige Untermatratze mit Lattenrost
Basin-shaped slatted undermattress

(30) Priorité: 23.08.1985 FR 8512669
(43) Date de publication de la demande: 25.02.1987
(73) Titulaire: SOCIETE DES MATELAS MERINOS, Rocquencourt F-78150 Le Chesnay (FR)
(72) Inventeur: Laurenceau, Jacques, F-70006 Vesoul (FR)
(74) Mandataire: Bloch, Gérard

(56) Documents cités:
- CH-A- 513 624
- DE-A- 2 254 986
- DE-A- 2 645 956
- FR-A- 2 490 473

## Description

La présente invention concerne un sommier de lit à lattes articulées, par leurs extrémités, dans un cadre d'appui, dans lequel le cadre d'appui est noyé dans une gaine en matériau élastique, moulée, et les extrémités des lattes sont elles-mêmes noyées dans le matériau élastique emplissant l'intérieur du cadre.

On connaît déjà des sommiers dits "tapissiers" conformés, à la partie supérieure, en cuvette agencée pour recevoir un matelas et l'empêcher de glisser.

Au plan esthétique, ces sommiers, qui sont au demeurant carénés, sont en outre très avantageux.

On connaît aussi des sommiers à lattes montées sur un cadre, ou une caisse, mais dont les extrémités articulées possèdent deux degrés de liberté, un dans le sens vertical, et un autour de l'axe longitudinal des lattes, pour que ces sommiers, ainsi que leur matelas, puissent le plus harmonieusement possible épouser le corps des personnes qu'ils reçoivent, en s'adaptant aux pressions exercées par les différentes parties du corps, et assurer ainsi une parfaite relaxation.

Mais on ne connaît pas de sommiers à lattes en forme de cuvette.

Par le document DE-A-2 254 986, on connaît un sommier du type défini ci-dessus. Mais dans ce sommier, la gaine, dont l'épaisseur est très faible, n'entoure pas suffisamment le cadre d'appui pour compléter la fonction d'appui du cadre et pour être conformée en forme de cuvette.

La présente invention vise donc à perfectionner le sommier du document DE-A-2 254 986 et à proposer un sommier "cuvette" à lattes.

A cet effet, la présente invention concerne un sommier du type mentionné ci-dessus, caractérisé par le fait que la gaine présente une surface supérieure inclinée vers le haut, depuis l'intérieur vers l'extérieur, conférant à la gaine une forme de cuvette, par le fait que la gaine est enveloppée d'un tissu de garnissage et par le fait que au moins les longs pans du cadre sont discontinus et comprennent des éléments emboîtés les uns dans les autres.

Grâce au matériau élastique enveloppant le cadre d'appui du sommier de l'invention, d'une part, et emplissant l'intérieur du cadre, d'autre part, le sommier présente une forme de cuvette et les extrémités des lattes, ancrées dans le matériau élastique, conservent leurs deux degrés de liberté évoqués ci-dessus.

Le sommier de l'invention présente donc simultanément les avantages des sommiers à cuvette et des sommiers à lattes.

En outre, grâce à la discontinuité des longs pans du cadre d'appui, la fabrication du sommier peut s'effectuer dans de bonnes conditions, la longueur du sommier peut être adaptée à l'utilisateur et le confort de celui-ci peut être amélioré.

Avantageusement, le cadre d'appui du sommier de l'invention est monté sur un support et il comporte des moyens élastiques de rappel en position de repos des extrémités de lattes, renforçant l'action du matériau élastique.

L'invention sera mieux comprise à l'aide de la description suivante d'une forme de réalisation préférée du sommier de l'invention et de son procédé de réalisation, en référence aux dessins annexés, sur lesquels:
- la figure 1 représente une vue en coupe transversale du cadre d'appui du sommier de l'invention, avec une articulation de latte;
- la figure 2 représente une vue en perspective, avec arraché partiel, d'une portion de réception de latte du cadre de la figure 1, avec une lame-ressort de renforcement;
- la figure 3 représente une vue latérale, de l'intérieur, de la portion de cadre de la figure 2, la latte en position de repos;
- la figure 4 représente une vue analogue à celle de la figure 3, la latte en position de travail, et
- la figure 5 représente une vue en perspective de deux portions adjacentes du cadre d'appui du sommier de l'invention, écartées l'une de l'autre.

Le sommier de l'invention de la figure 1 comporte un cadre d'appui 1, de forme générale rectangulaire. Pouvant être en bois, il peut être aussi réalisé en d'autres matériaux et de préférence en métal, ou en matière plastique. Au moins les montants longitudinaux, ou longs pans, du cadre sont creux pour recevoir des extrémités 2 de lattes 3, comme décrit plus loin. Plus précisément, ces longs pans comprennent, chacun, une pluralité de portions de cadre élémentaires 50 emboîtés les uns dans les autres, et montés sur un support, comme décrit plus loin. Chaque élément unitaire 50 de ces pans contient une lame ressort pour une extrémité de latte, aussi décrite plus loin, ou tout autre moyen élastique équivalent. Ces éléments 50 sont associés entre eux deux à deux, ici par des paires d'organes mâle 51 _ femelle 52 respectivement solidaires de parois transversales adjacentes 53, 54 de deux éléments voisins 50 ainsi en forme de boîte. Transversalement, ces éléments 50 ont sensiblement la forme d'un U, la branche verticale intérieure 4 du U étant sensiblement plus longue que la branche extérieure 5. Une ouverture 6 de réception d'une extrémité de latte 2 est ménagée dans la branche verticale intérieure 4, les éléments 50 respectifs des deux longs pans du cadre étant deux à deux en regard les uns des autres. Il s'agit d'ouvertures rectangulaires, de longueur très légèrement supérieure à la largeur des lattes 3, et de largeur permettant le débattement vertical et en rotation des extrémités de latte.

Le cadre 1 est monté sur un support 7, qui, en l'espèce, est également un profilé à section en U renversé. Le cadre fait saillie hors des branches verticales du support. Le cadre 1 et le support 7 sont fixés l'un à l'autre par leurs fonds, celui 11 du support 7 étant pourvu d'orifices de passage de vis 8 et celui 12 des éléments unitaires 50 du cadre 1, de bossages taraudés 9 de réception des vis 8. Les vis 8 ont été introduites à travers l'ouverture inférieure 10 ménagée entre les branches du support 7.

Chaque bossage 9 du fond 12 des éléments 50 du cadre 1 reçoit une lame-ressort, ici à deux branches séparées 13, 14, pourvues chacune d'une extrémité 15 conformée pour coopérer avec le bossage et glisser le long de celui-ci et d'une autre extrémité 16 fixée sur le fond. L'extrémité 15 de chaque branche de lame pourrait être rabattue vers le fond en une languette 17 libre et épousant sensiblement la paroi extérieure du bossage 9 associé. Il aurait également été possible d'utiliser une lame monobloc, pourvue d'un orifice central de passage du bossage 9.

En position de repos, et en particulier sous l'action des branches 13, 14 de la lame-ressort, qui s'ajoute à l'action du matériau élastique dont il sera question plus loin, et une extrémité de latte 2 ayant été introduite à travers l'ouverture 6 dans le cadre 1, l'extrémité 2 est rappelée vers le haut, en butée contre la paroi supérieure 18 de l'ouverture 6 (fig. 1, 3). Dans cette position, les languettes 17 peuvent ne pas coopérer avec le bossage 9 et se trouver au-dessus de celui-ci, comme c'est d'ailleurs le cas dans l'exemple représenté sur les dessins. Selon l'effet de la pression exercée par le corps d'une personne, par l'intermédiaire d'un matelas, l'extrémité de latte peut soit être abaissée verticalement dans l'ouverture 6, soit pivoter autour de son axe longitudinal 19, soit être entraînée dans ces deux mouvements vertical et de rotation, pour que les lattes 3 du sommier, dans leur ensemble, s'adaptent le plus harmonieusement possible au corps de la personne. Ainsi, et en référence à la figure 4, en position d'utilisation du sommier, la latte considérée a son extrémité 2 pivotée autour de son axe 19, la branche 13 de la lame-ressort étant alors sous contrainte, avec sa languette 17 abaissée contre le bossage 9 jusqu'au fond 12 du cadre. La branche 14 de la lame-ressort, également sous contrainte, mais beaucoup moins que l'autre, n'est que très légèrement abaissée, par sa languette 17, seulement à mi-hauteur du bossage 9.

D'autres moyens élastiques de rappel, en renforcement du matériau élastique de remplissage du cadre, pourraient bien entendu également être adoptés.

Un aspect essentiel de l'invention va maintenant être décrit, à savoir le matériau élastique d'enrobage et de remplissage du cadre du sommier.

Le cadre 1 est noyé dans une gaine, ou carénage, 20 en matériau synthétique élastique moulé, le même matériau emplissant également l'intérieur du cadre, entre les branches et le fond du profilé des éléments unitaires.

Grâce déjà à ce matériau élastique, de préférence une mousse de polyuréthane, les extrémités de latte 2, qui y sont articulées, sont rappelées en position de repos contre la paroi supérieure 18 des ouvertures 6,ce matériau laissant aux extrémités de latte leurs deux degrés de liberté. C'est l'action de rappel de ce matériau élastique qui est renforcée par celle de la lame-ressort 13, 14. En outre, ce matériau élastique permet un ancrage des extrémité de latte dans le cadre du sommier.

Le carénage 20, de forme générale trapézoïdale, présente une surface supérieure 21 inclinée vers le haut, depuis l'intérieur, en l'occurrence depuis la partie supérieure de la branche verticale intérieure 4 du cadre, vers l'extérieur, conférant au carénage une forme de cuvette.

La largeur du carénage 20 est sensiblement le double de celle du cadre, et, verticalement, le carénage ne s'étend pas ici vers le bas jusqu'au pied du support 7, mais seulement sensiblement jusqu'au tiers de sa hauteur, celui-ci reposant sur le sol, ou non.

Dans la forme de réalisation représentée, le carénage 20 est enveloppé d'un tissu 22 de finissage, conférant an sommier à lattes de l'invention une allure de sommier dit tapissier. Pour que le tissu reste bien plaqué contre la gaine de mousse synthétique, il est rabattu vers l'intérieur du cadre, au-delà des ouvertures 6, dont la paroi supérieure 18 et la paroi inférieure 23 sont, à cet effet, également rabattues vers l'intérieur, comme représenté sur la fig. 1. L'enrobage et le remplissage du cadre d'appui 1 du sommier de l'invention s'effectuent par injection dans un moule en deux parties dont l'espace intérieur correspond à la forme extérieure de la gaine. Avant injection, on dispose le tissu contre les parois intérieures du moule, l'opération d'injection provoquant d'ailleurs déjà l'adhésion du tissu au matériau injecté. Le rabattement du tissu vers l'intérieur, après la formation de la gaine et avant l'ancrage des extrémités de latte vise à parfaitement assurer son maintien autour de et sur la gaine de carénage.

L'opération d'injection, au demeurant classique, ne sera que brièvement décrite. L'une des des parties du moule étant mobile, la partie supérieure, on introduit le cadre, équipé de ses lames-ressorts, dans la partie inférieure du moule, avant de déplacer la partie supérieure et de refermer le moule, le cadre étant correctement positionné dans le moule par des entretoises de centrage. Par des buses d'injection, raccordées à des canalisations d'alimentation, le matériau est introduit dans le moule, sous forme liquide, avant de se répandre contre le tissu plaqué contre les parois du moule et les parois intérieures et extérieures du cadre en une mousse produite par son expansion.

Dans une variante de réalisation du cadre de l'invention, non représentée, les éléments d'au moins deux paires d'éléments adjacents appartenant respectivement aux deux longs pans du cadre d'appui, en regard l'une de l'autre, ne sont pas emboîtés par leurs parois adjacentes. Par exemple, les éléments de chacune de ces paires sont raccourcies, dans le sens de la longueur, au moins au droit de cloisons intérieures opposées 55, 56, respectivement, le matériau élastique remplissant l'espace entre ces éléments ainsi dissociés. Dans ce cas, et au droit de ces zones intermédiaires élastiques du cadre d'appui, les longs pans du support comportent des charnières, ou autres moyens analogues. Il est ainsi possible, à partir de ces zones, de relever les longs pans discontinus du cadre d'appui, le support et, avec eux, le matelas associé, et augmenter encore les prestations offertes à l'utilisateur.

## Revendications

1. Sommier de lit à lattes articulées, par leurs extrémités, dans un cadre d'appui (1), dans lequel le cadre d'appui est noyé dans une gaine (20) en matériau élastique, moulée, et les extrémités (2) des lattes (3) sont elles-mêmes noyées dans le matériau élastique emplissant l'intérieur du cadre, caractérisé par le fait que la gaine (20) présente une surface supérieure (21) inclinée vers le haut, depuis l'intérieur vers l'extérieur, conférant à la gaine (20) une forme de cuvette, par le fait que la gaine (20) est enveloppée d'un tissu de garnissage (22) et par le fait que au moins les longs pans du cadre (1) sont discontinus et comprennent des éléments (50) emboîtés les uns dans les autres.

2. Sommier selon la revendication 1, caractérisé par le fait que le cadre (1) comporte des moyens élastiques (13, 14) renforçant l'action du matériau élastique de rappel en position de repos des extrémités de latte (2).

3. Sommier selon la revendication 2, caractérisé par le fait que lesdits moyens élastiques de rappel comprennent une lame-ressort à deux branches fixées, chacune, au cadre par une extrémité.

4. Sommier selon l'une des revendications 1 à 3, caractérisé par le fait que les extrémités de latte (2) sont rappelées en position de repos contre une paroi supérieure (18) d'ouvertures (6) de passage des extrémités de latte (2).

5. Sommier selon l'une des revendications 1 à 4, caractérisé par le fait que le cadre (1) est monté sur un support (7).

## Patentansprüche

1. Untermatratze mit Latten, die mit ihren Enden in einem Stützrahmen (1) gelenkig gelagert sind, bei welcher der Stützrahmen in eine geformte Umhüllung (20) aus elastischem Material eingebettet ist und auch die Enden (2) der Latten (3) selbst in das elastische Material, welches das Innere des Rahmens füllt, eingebettet sind, dadurch gekennzeichnet, daß die Umhüllung (20) eine Oberseite (21) aufweist, die sich nach oben neigt, von innen nach außen, und der Umhüllung eine Beckenform verleiht, dadurch daß die Umhüllung (20) mit einem Überzugsstoff (22) überzogen ist und dadurch, daß zumindest die langen Bahnen des Rahmens (1) unterbrochen sind und ineinandergeschobene Elemente (50) umfassen.

2. Untermatratze gemäß Anspruch 1, dadurch gekennzeichnet, daß der Rahmen (1) elastische Vorrichtungen (13, 14) aufweist, welche die Rückholwirkung des elastischen Materials verstärken, die die Lattenenden (2) in Ruhestellung zurückholt.

3. Untermatratze gemäß Anspruch 2, dadurch gekennzeichnet, daß die genannten elastischen Rückholvorrichtungen ein Federblatt mit zwei Schenkeln enthalten, welche beide mit einem Ende am Rahmen befestigt sind.

4. Untermatratze gemäß Anspruch 1-3, dadurch gekennzeichnet, daß die Lattenenden (2) in Ruhestellung zurückgeholt werden gegen eine obere Wand (18) mit Durchlaßöffnungen (6) für die Lattenenden (2).

5. Untermatratze gemäß Anspruch 1-4, dadurch gekennzeichnet, daß der Rahmen (1) auf einem Träger (7) montiert ist.

## Claims

1. Base for a bed with laths articulated by their ends in a support frame (1), in which the support frame is embedded in a sheath (20) of moulded, resilient material, and the ends (2) of the laths (3) are themselves embedded in the resilient material filling the inside of the frame, characterised by the fact that the sheath (20) has an upper surface (21) inclined upwards, from the inside outwards, giving the sheath (20) a dish shape, by the fact that the sheath (20) is covered by a covering fabric (22) and by the fact that at least the long sides of the frame (1) are discontinuous and comprise elements (50) fitted one in the other.

2. Base according to Claim 1, characterised by the fact that the frame (1) comprises spring means (13, 14) reinforcing the action of the resilient material returning the ends of the lath (2) to the inoperative position

3 Base according to Claim 2, characterised by the fact that the said spring return means comprise a spring plate with two legs each fixed to the frame by one end

4. Base according to one of Claims 1 to 3, characterised by the fact that the ends of the lath (2) are restored to their inoperative position against an upper wall (18) of openings (6) for the passage of the ends of the lath (2).

5. Base according to one of Claims 1 to 4, characterised by the fact that the frame (1) is mounted on a support (7).
